# EUROPÄISCHE PATENTSCHRIFT

(11) **EP 0 027 980 B1**
(45) Veröffentlichungstag und Bekanntmachung des Hinweises auf die Patenterteilung: **25.01.1984**
(21) Anmeldenummer: 80106360.3
(22) Anmeldetag: 18.10.1980
(51) Int. Cl.: B08B 9/06

(54) **Verfahren und Einrichtung zur Spülung, Reinigung, Desinfektion und Innenbeschichtung einer Rohrleitung, insbesondere einer Wasserleitung in einem Neubau**
Method and apparatus for rinsing, cleaning, disinfecting and coating a conduit on the interior, especially a water conduit in a new construction
Procédé et installation pour rincer, nettoyer, désinfecter et pour le revêtement intérieur d'une conduite, en particulier une conduite d'eau dans une nouvelle construction

(30) Priorität: 24.10.1979 CH 9520/79; 12.12.1979 CH 11013/79
(43) Veröffentlichungstag der Anmeldung: 06.05.1981
(73) Patentinhaber: GEORG FISCHER AKTIENGESELLSCHAFT, CH-8201 Schaffhausen (CH)
(72) Erfinder: Fischer, Max, CH-8051 Zürich (CH)

## Beschreibung

Die Erfindung betrifft ein Verfahren gemäss dem Oberbegriff des Anspruches 1.

Ferner bezieht sich die Erfindung auf eine Einrichtung zur Durchführung des Verfahrens nach Anspruch 1, gemäss dem Oberbegriff zum Anspruch 2.

Bei neu installierten Wasserleitungen ist eine Spülung vorgeschrieben, um Fremdstoffe, wie Sand, Späne, Rostteilchen, Schneidmittel usw., zu entfernen.

Ferner kann es notwendig sein, eine Rohrleitung für Trinkwasser, z.B. nach Überschwemmungen, zu reinigen und zu desinfizieren. Damit eine Rohrleitung aggressiven Medien besser Stand hält, ist es u.U. ratsam sie mit einer Innenschicht zu versehen.

Das Entfernen derartiger Fremdstoffe ist nicht nur aus hygienischen Gründen erforderlich, sondern auch deshalb, weil solche Stoffe die Korrosion in den Rohren, insbesondere an den Verbindungsstellen, verursachen oder fördern können.

Bisher wurden die Rohrleitungen dadurch gespült (FR-A-2 264 240), dass man Wasser unter Druck, entweder direkt vom Leitungsnetz und/oder mittels einer Pumpe vom Netzanschluss weg durch die Rohrleitung und die Wasserhähne strömen liess. Der Spüleffekt blieb nach diesem Verfahren ungenügend.

Es ist auch bekannt (US-A-2 510 701) das Reinigungsmedium durch die Leitungen zu saugen.

Infolge der einseitigen Strömungsrichtung und weil das zugeführte Wasser eine relativ ruhige Strömung bildete konnten die Fremdstoffe nicht alle weggespült werden.

Die Strömungsgeschwindigkeit in der Rohrmitte ist dabei relativ hoch und längs der Wandung sehr niedrig. Somit ist diese Strömung zum Entfernen von Fremdstoffen wenig geeignet, weil sie wegen der Strömungsart an der Rohrwandung und an den Verbindungsstellen liegen bleiben. In den grossen Rohrdimensionen sinkt die Wassergeschwindigkeit, so dass ein grosser Teil der Fremdstoffe nicht von der Rohrwandung abgelöst wurde. Deshalb kam es oft vor, dass die vermeintlich gut gespülten Rohrleitungen noch viele Fremdstoffe enthielten, die unhygienisch waren und Korrosion verursachten.

Durch die US-A-2 169 620 ist eine Einrichtung zum Spühlen von Rohrleitungen der eingangs genannter Art bekanntgeworden, mittels welcher versucht wurde die Reinigungswirkung durch Drücken des Spülmediums mittels einer Pumpe aufeinanderfolgend in beiden Richtungen der Leitung zu verbessern. Es hat sich jedoch gezeigt, dass hierdurch die Turbulenz der Strömung nicht vergrössert wurde, so dass keine wesentlich besseren Reinigungsergebnisse erzielt wurden.

Aufgabe der Erfindung ist es, ein Verfahren und eine Einrichtung zur Spülung, Reinigung, Desinfektion und Innenbeschichtung von Rohrleitungen, insbesondere einer Wasserleitung in einem Neubau, zu schaffen, mittels welchem ein erhöhter Reinigungsgrad erreicht wird, indem die Strömung des Spülmediums turbulenter gemacht wird.

Dabei sollen das Verfahren und die Einrichtung gewährleisten, dass Fremdstoffe möglichst restlos aus der Rohrleitung entfernt werden, damit Verunreinigungen des Wassers und Korrosion durch Fremdstoffe vermieden werden.

Diese Aufgabe ist erfindungsgemäss mit der Lehre gemäss dem gekennzeichneten Teil der Ansprüche 1 und 2 gelöst.

Ausführungsformen dieser Lehre sind in den weiteren, abhängigen Ansprüchen umschrieben.

Mit der beschriebenen Ausführung ist es möglich, eine Wasserleitung mit einem bisher nicht erreichten Reinheitsgrad zu spülen. Insbesondere der durch die Saugpumpe erzeugte Unterdruck im angeschlossenen Leitungssystem und dass dem Spülmedium Luft beigemischt wird, wird erreicht, dass eine starke turbulente Strömung durch die Rohre fliesst. Dies hat zur Folge, dass die in der Rohrleitung sich befindlichen, zum Teil haftenden Fremdstoffe ausgeschwemmt werden. Die turbulente Strömung übt dabei eine sehr hohe Kraft aus, die auch schwerere Gegenstände, wie Späne und Sand, mitreisst. Ferner bewirkt die Turbulenz, dass die Spülflüssigkeit längs des ganzen Förderweges durch die Leitung stark bewegt wird, so dass sich die bereits abgelösten Fremdstoffe nicht mehr ansetzen können.

Bei einer besonders vorteilhaften Ausführungsform ist zudem ein Unterdruck-Entspannungsventil eingesetzt, das während des Rücksaugvorganges beim Erreichen eines eingestellten Unterdruckes automatisch schaltet. Dieses Ventil kann auch manuell betätigt werden.

Durch diese automatische oder manuelle Betätigung entsteht schlagartig eine Wendebewegung der Wassersäule, die abgelagerte, feste Fremdstoffe abhebt und in die Strömungsrichtung des Spülmediums leitet.

Die beschriebene Einrichtung ist einfach und preisgünstig und deren Betätigung erfordert keine besonderen Fachkenntnisse.

Nachfolgend werden Ausführungsbeispiele des Gegenstandes der Erfindung anhand der Zeichnung näher erläutert.

Es zeigen schematisch:
Fig. 1 eine Verteilbatterie für Wasser in einem Mehrfamilienhaus, einschliesslich einer Spülvorrichtung,
Fig. 2 eine detaillierte Darstellung der Spülvorrichtung nach Fig. 1,
Fig. 3 eine erste Variante zur Ausführung nach Fig. 2,
Fig. 4 eine Variante zur Ausführung nach Fig. 3, und
Fig. 5 eine Variante zu den Ausführungen nach Fig. 2 und 3.

In Fig. 1 ist eine Zufuhrleitung 1 gezeigt, die mit dem öffentlichen Wassernetz verbunden ist. Über ein Ventil 2 und ein Zwischenstück 3 ist die Zufuhrleitung 1 über ein weiteres Ventil 4 mit einer ersten Verteilleitung 5, beispielsweise für Badewannen und Toiletten, oder den höheren Stockwerken eines Mehrfamilienhauses verbunden. Das Zwischenstück 3 kann zur Reduktion des Rohrdurchmessers dienen und z.B. mit einem Filter, einem Wasserzähler und/oder einem-Wasserenthärter kombiniert sein.

Für die Spülung mittels der nachfolgend beschriebenen Spülvorrichtung 14 wird das Zwischenstück 3 ausgebaut.

Vor dem Ventil 4 ist ein weiteres Rohr 6 abgezweigt, das direkt oder über ein weiteres Zwischen-oder Passstück 7 für Rohbauten mit drei weiteren Verteilleitungen 8,9, 10 über Ventile 11,12,13 verbunden ist. Beidseits des Zwischenstücks 3 befinden sich lösbare Verbindungen 15, 16, damit das Zwischenstück 3 durch eine Spülvorrichtung 14 ersetzt werden kann. Wenn das Zwischenstück 3 ausgebaut ist, wird eine Verbindung von der Zufuhrleitung 1 angeordnete Ventil 2 geöffnet, damit das Fig. 2 gezeigte Vorrichtung 14 hergestellt.

In Fig. 2 ist die Spülung der Verteilleitung 10 gezeigt, wobei die Ventile 4, 11, 12 geschlossen und das Ventil 13 offen ist.

An der Verbindungsstelle 15 ist ein Schlauch 16a angeschlossen, der über ein Filter 17 mit einem Rohrstück 18 und danach mit einem Dreiwegventil 19 verbunden ist. Dieses Ventil 19 verbindetje nach seiner Stellung das Rohrstück 18 mit einer Leitung 20 zur Verbindungsstelle 16, oder über ein weiteres Rohr 21, mit einer Wasserstrahlpumpe 22, die über ein weiteres Ventil 23 mit der Verbindungsstelle 16 verbunden ist. Von der Wasserstrahlpumpe 22 weg läuft ein Ablaufrohr 24 zu einem Ablauf 25.

Vorzugsweise sind die Betätigungen für die Ventile 19 und 23 derart miteinander verbunden, dass sie über ein gemeinsames Organ gleichzeitig betätigt werden können.

Am Anfang der Spülung wird das in der Zufuhrleitung 1 angeordnetes Ventil 2 geöffnet, damit das Wasser durch den Schlauch 16a, das Filter 17, das Rohrstück 18 das Dreiwegventil 19 die Leitung 20, die Verbindungsstelle 16 in das Rohr 10 fliessen kann. Die Ventile 4,11,12 sind geschlossen und das Ventil 13 ist offen. Am Ende der Leitung 10, beispielsweise im obersten Stockwerk eines Hauses, fliesst das Wasser durch einen an einer Auslaufstelle 28 befestigten Schlauch 27 in einen grossen Behälter 29, der auch eine Badewanne sein kann. Dabei ist der Schlauch 27 mit einem Rohr 30 verbunden, das unten mit zwei Zweigrohren 31, 32 versehen ist, die zusammen einen Winkel von z.B. 90° begrenzen, damit das Rohr 30 auf den beiden Rohren 31, 32 abgestützt ist und somit etwa senkrecht im Behälter 29 steht.

Beim Füllen des Behälters 29 ist ein Ventil 33 am Ende des Rohres 31 offen, während ein Ventil 34 im Rohr 32 geschlossen ist. Beide Ventile 33 und 34 werden automatisch durch den Wasserdruck betätigt. Somit fliesst das Wasser allein durch das Rohr 31 und das Ventil 33 in den Behälter 29.

Wenn der Behälter 29 voll ist, wird auf Zurücksaugen des Wassers aus dem Behälter 29 umgeschaltet. Bei dieser Umschaltung werden die Ventile 23 und 34 geöffnet, während das Ventil 33 automatisch schliesst. Die Umschaltung erfolgt durch Betätigung der Ventile 19 und 23. Infolgedessen wird das Ventil 19 von Rohr 20 auf Rohr 21 umgeschaltet. Das Ventil 23 wird gleichzeitig geöffnet. Diese Umschaltung bewirkt, dass das Wasser aus dem Rohrstück 18 zur Wasserstrahlpumpe 22 fliesst und diese antreibt. Diese Pumpe 22 saugt nun das Wasser aus dem Behälter 29 durch ein Filter 35, das Ventil 34, die Rohre 32 und 30, den Schlauch 27, die Auslaufstelle 28, das Rohr 10, das Ventil 13, die Verbindungsstelle 16, das Ventil 23 und das Ablaufrohr 24 bis zum Ablauf 25. Die Ventile 33 und 34 werden wiederum selbständig durch den Wasserdruck betätigt. Die Wasserstrahlpumpe 22 wird dabei vom Wasser aus dem Netz durch das Rohrstück 18 angetrieben.

Bei diesem Vorgang werden Fremdstoffe jeder Art vom Filter 35 im Behälter 29 zurückgehalten. Die Saugwirkung der Wasserstrahlpumpe 22 erzeugt einen Unterdruck und eine stark turbulente Strömung in der Leitung 10, so dass noch vorhandene Fremdstoffe entfernt werden. Dieser Saugvorgang kann so lange aufrechterhalten werden bis der Behälter 29 leer ist.

Um die Turbulenz zu erhöhen kann ein wenig Luft, z.B. an der Auslaufstelle 28, eingelassen werden.

Nach erfolgter Spülung der Leitung 10 werden die Leitungen 5, 8, 9 in gleicher Weise gespült.

Um zusätzliche Bewegungen in der Spülflüssigkeit zu erzeugen, kann z.B. im Rohr 20 ein Unterdruck--Entspannungsventil 20a eingesetzt werden. Dieses Ventil 20a kann z. B. ein sogenanntes Vakuumsicherheitsventil sein, das auf einen einstellbaren Unterdruck in der Rohrleitung anspricht und Luft in die Rohrleitung einlässt. Wenn dadurch der Lufteinlass in die Rohrleitung schlagartig erfolgt, entsteht darin eine zeitweilige Umkehr der Strömungsrichtung. Infolgedessen werden Fremdstoffe auch in Rohrabschnitten mit grösseren Querschnittänderungen leicht entfernt.

Bei der beschriebenen Ausführung wird ein Behälter 29 oder z.B. eine Badewanne benötigt, der bzw. die überwacht werden muss, um Überfüllen zu vermeiden.

In der Ausführung nach Fig. 3 und 4 wird dieser Nachteil einer Überwachung der dem Behälter 29 oder der Badewanne zugeführten Wassermenge dadurch behoben, dass ein Kreislauf der Spülflüssigkeit hergestellt wird. Zur Herstellung dieses Kreislaufes kann ein Schlauch 27 von der Auslaufstelle 28, z.B. von einem Wasserhahn, in einen oberen Stock eines Hauses, bis zum Ablaufrohr 24 im Keller verlegtwerden. In den weitaus meisten Fällen führen aber mehrere Verteilleitungen in den obersten Stock eines Hauses. Dabei kann es sich zum Beispiel um je eine Kalt- und eine Warmwasserleitung handeln. So kann beispielsweise eine Endanschlussverbindung dazu führen, dass das Wasser bzw. die Spülflüssigkeit durch die Kaltwasser- und durch die Warmwasserleitung fliesst, welche beide zusammen den Wasserkreislauf bilden. Bei dieser Anordnung werden dabei zwei Leitungen gleichzeitig gespült, und somit der Arbeitsaufwand reduziert.

In der Folge wird aber auf der Basis der Ausführung nach Fig. 2 von einer Schlauchverbindung gesprochen, die auch für denjenigen Fall geeignet ist, dass nur eine Leitung zum obersten Stockwerk führt.

Das Spülen der Verteilleitung 10 (Fig. 3) erfolgt in zwei Stufen, wie dies bereits in Verbindung mit Fig. 2 beschrieben wurde. In der ersten Stufe fliesst die Spülflüssigkeit (wie in Fig. 2) bis zur Auslaufstelle 28 und von dort weg durch den Schlauch 27, das Ventil 33 und das Rohr 24 bis zum Auslass 44. Wenn das Wasser bzw. die Flüssigkeit anfängt durch den Auslass zu fliessen, ist die zu spülende Verteilleitung 10 voll, wonach auf Zurücksaugen des Wassers in die umgekehrte Richtung umgeschaltet werden kann. Bei dieser Umschaltung werden die Ventile 19 und 23 (wie in Fig. 2) umgeschaltet und das Ventil 33 geschlossen und das Ventil 34 geöffnet. Die Wasserstrahlpumpe 22 (Fig. 2) erzeugt nun einen Unterdruck in der Verteilleitung 10, wodurch das Wasser von der Ablaufleitung 24 über die Leitung 10 zur Wasserstrahlpumpe 22 und von dort wieder durch das Ablaufrohr 24 fliesst.

Da durch das Zusammenführen der Antriebswassermenge von der Verbindungsstelle 15 und der Absaugwassermenge aus der Verteilleitung 10 im Rohr 24 in jedem Fall ein Mediumüberschuss anfällt, kann das Leitungssystem über das Filter 35, das Ventil 34, die Schlauchleitung 27 und die Verbindung 28 zu einem geschlossenen Spülkreislauf verbunden werden. Als Folge kann der Spülvorgang mit einer konstanten, stark bewegten bzw. turbulenten Strömung unabhängig von Mediumsmenge und besonderen Überwachungsmassnahmen durchgeführt werden. Durch die starken Mediumturbulenzen werden die im Leitungssystem vorhandenen Fremdstoffe aufgewirbelt, mitgeschwemmt, durch das Rohr 24 ausgespült oder im Filter 35 festgehalten. Durch die starke Turbulenz werden innert nützlicher Frist alle Fremdstoffe aufgewirbelt und von der Flüssigkeit in den Ablauf mitgerissen.

Der Unterschied zwischen den Fig. 3 und 4 besteht allein darin, dass der Schlauch 27 in Fig. 4 aus zwei Schlauchteilen 27a und 27b zusammengesetzt ist, zwischen welchen ein Gefäss 42 z.B. mit einem Desinfektions- oder Beschichtungsmittel angeordnet ist. Zwischen den beiden Schlauchteilen 27a, 27b ist zudem ein Beimischventil 40 angeordnet, das je nach Einstellung mehr oder weniger des Mittels durch eine Öffnung 43 und ein Rohr 41 in den Kreislauf einlässt. Somit erfüllt das Gefäss 42 eine ganz andere Aufgabe als der Behälter 29. Es wird darauf hingewiesen, dass die Strömungsrichtung durch die Ventile 33 und 34 durch Pfeile angedeutet ist. Diese Ventile können entweder manuell betätigt werden oder sie können automatisch auf Druck ansprechen und nur in einer Strömungsrichtung durchlässig sein.

Die verschiedenen Spüleinrichtungen sind somit, je nach Ausführung, nicht nur zur Spülung sondern auch zur Reinigung, Desinfektion und Beschichtung der Innenfläche von Rohren geeignet. Als Beschichtung kann beispielsweise ein die Korrosion hemmender Belag in Frage kommen, der sich beim Durchflussvorgang an der Rohrinnenfläche absetzt.

Die mit 16a bis 24 bzw. mit 30 bis 35 plus 27 bezeichneten Teile können jeweils zu einer kompakten Einheit zusammengefasst werden. Das gleiche gilt für die Teile 27a und b, sowie 40 bis 43 nach Fig. 3 und 4. Die so zusammengefassten Teile lassen sich leicht verpacken und transportieren.

In Fig. 5 sind zwei verschiedene Möglichkeiten der Luftbeimischung zum Spülwasser, sowie eine Anordnung zum Umkehren der Fliessrichtung in der Verteilleitung 10 gezeigt.

Die stossende Wasserstrahlpumpe 47, die mit Löchern für den Lufteintritt versehen ist, erlaubt beim Spülen dem Netzwasser, das über die Leitung 45 in die Verteilleitung 10 unter Druck fliesst, Luft aus der Umgebung beizumischen.

Das Belüftungsventil 20a lässt dagegen in die Verteilleitung 10 erst dann Luft ein, wenn beim Saugen die Wasserstrahlpumpe 22 in der Verteilleitung 10 einen gewissen Unterdruck erzeugt hat. Bei einem eingestellten Unterdruck öffnet das Belüftungsventil 20a und führt Luft z.B. über das Ventil 48 und den Schlauch 27 in die Verteilleitung 10 hinein.

Die Beimischung von Luft zum Spülwasser, sowohl mit der stossenden Wasserstrahlpumpe 47 als auch mit dem Belüftungsventil 20a, führt zu einer Aufwirbelung der auszuspülenden Fremdstoffe und dadurch zu einer wirksameren Spülung.

Die Umschaltventile 50 und 51 mit den Anschlussstellen 16a und 16b ermöglichen die Umkehr der Fliessrichtung in der Verteilleitung 10 bzw. in der Schlauchleitung 27.

Beim Spülen mit Netzdruck ohne Wasserstrahlpumpe fliesst das Wasser von der Anschlussstelle 15 und über das Dreiwegventil 19 in die Leitung 53 und von dort, je nach Stellung der Umschaltventile 50 und 51, entweder über das Ventil 50 in die Leitungen 10 und 27 zum Ventil 51 und 48 sowie über die Leitung 52 zum Auslass 44 oder über das Ventil 51 in die Leitungen 27 und 10 zum Ventil 50 und 48 sowie über die Leitung 52 zum Auslass 44.

Beim Spülen unter gleichzeitiger Saugwirkung der Wasserstrahlpumpe 22 fliesst das Wasser von der Anschlussstelle 15 über das Dreiwegventii 19 in die Leitungen 45 und 49 und von dort, je nach Stellung der Umschaltventile 50 und 51, entweder über das Ventil 50 in die Leitungen 10 und 27 zum Ventil 51 und 23 sowie über die Wasserstrahlpumpe 22 zum Auslass 44, oder über das Ventil 51 in die Leitungen 27 und 10 zum Ventil 50 und 23 sowie über die Wasserstrahlpumpe 22 zum Auslass 44.

Die beschriebene Spüleinrichtung hat sich als sehr wirksam erwiesen, indem sie die Rohrleitungen viel besser spült, als dies bisher der Fall war. Dabei ist die Einrichtung sehr einfach im Aufbau und lässt sich ausserordentlich preisgünstig herstellen.

Bei der vorangehenden Beschreibung wurde davon ausgegangen, dass Wasser als Spülmedium verwendet wird, was sicher in den meisten Fällen zutrifft. Es ist aber auch möglich andere fliessfähige Medien, z.B. auch Gase, zu verwenden. Anstelle einer Wasserleitung können auch andere Leitungen, z.B. auch Gasleitungen, nach dem beschriebenen Verfahren gereinigt werden.

Ein weiteres Verwendungsbeispiel ist die Spülung von Leitungen in chemischen Anlagen.

Bei allen Verwendungen ist die stark turbulente Strömung wichtig, die teilweise durch Vakuum- bzw. Unterdruckbildung und gegebenenfalls durch Luftbeimischung entsteht. Der Unterdruck kann durch Betätigung des Unterdruck-Entspannungsventils 20a intermittierend aufgehoben werden, das bei allen Ausführungsformen verwendbar ist.

## Patentansprüche

1. Verfahren zur Spülung, Reinigung, Desinfektion und Innenbeschichtung einer Rohrleitung, insbesondere einer Wasserleitung in einem Neubau, mittels mindestens einer Flüssigkeit, wobei man eine Rohr-Spülvorrichtung zwischen der Mediumquelle und der Leitung anschliesst und das Medium durch die Leitung in beiden Richtungen fliessen lässt, um Fremdstoffe zu entfernen, dadurch gekennzeichnet, dass das Spülmedium in der einen Strömungsrichtung durch die Leitung zurückgesaugt wird, und dass eine starke turbulente Strömung durch Beimischen von Luft erzeugt wird, mittels welcher die restlichen Fremdstoffe entfernt werden.

2. Einrichtung zur Durchführung des Verfahrens nach Anspruch 1, welche eine zwischen der Mediumquelle (15) und einerVerbindungssteIle (16) zur Leitung (5, 8, 9, 10) anschliessbare Vorrichtung (14) zum Spülen der Leitung in beiden Richtungen aufweist, dadurch gekennzeichnet, dass die Vorrichtung (14) eine Saug-Pumpe (22) zum Rücksaugen der Flüssigkeit und zur Erzeugung eines Unterdruckes in der Leitung (5, 8, 9, 10) sowie Mittel (47) zum Beimischen von Luft zur strömenden Spülflüssigkeit aufweist.

3. Verfahren nach Anspruch 1, dadurch gekennzeichnet, dass man für das Zurücksaugen eine zweite Spülflüssigkeit verwendet.

4. Verfahren nach Anspruch 1 oder 3, dadurch gekennzeichnet, dass Wasser als Spül-Flüssigkeit verwendet wird, das vom öffentlichen Wassernetz abgezapft und von einem Ende der Leitung in filtriertem Zustand zurückgesaugt wird.

5. Verfahren nach Anspruch 4, dadurch gekennzeichnet, dass man für das Zurücksaugen eine Wasserstrahlpumpe verwendet.

6. Verfahren nach einem der Ansprüche 1, 3, 4 oder 5, dadurch gekennzeichnet, dass die Flüssigkeit in einen Kreislauf durch die Verteilleitungen und ein Verbindungsrohr versetzt wird.

7. Verfahren nach Anspruch 6, dadurch gekennzeichnet, dass das Verbindungsrohr zwischen dem Auslauf der Wasserstrahlpumpe und dem Ende der Verteilleitung angeordnet wird.

8. Verfahren nach Anspruch 1, dadurch gekennzeichnet, dass man ein Unterdruck-Entspannungsventil derart in den Strömungsweg einsetzt, dass eine plötzliche Unterdruckentspannung in der Leitung entsteht, so dass eine zweiteilige Gegenbewegung der Strömung und eine starke Turbulenz entsteht.

9. Einrichtung nach Anspruch 2, dadurch gekennzeichnet, dass die Vorrichtung (14) ein Filter (17) sowie ein Dreiwegventil (19) zum Durchlassen von Wasser als Spülmedium zu den Leitungen (5, 8, 9, 10) aufweist, und dass am Ende der Leitung je eine Aus- (31, 33) und Einlassvorrichtung (32, 34, 35) vorhanden sind.

10. Einrichtung nach Anspruch 9, dadurch gekennzeichnet, dass die Ein- (32, 34, 35) und Auslassvorrichtung (31, 33) in einem Behälter (29) zur Aufnahme des Wassers oder der Spülflüssigkeit angeordnet sind.

11. Einrichtung nach Anspruch 9, dadurch gekennzeichnet, dass die Aus- (31, 33) und die Einlassvorrichtung (32, 34, 35) am Ablauf der Pumpe (22) angeordnet sind, wobei ein Kreislauf des Wassers oder der Spülflüssigkeit entsteht.

12. Einrichtung nach Anspruch 9, dadurch gekennzeichnet, dass die Pumpe eine mittels des Druckes des Wassernetzes antreibbare Wasserstrahlpumpe (22) ist, und dass das Dreiwegventil (19) zur Umleitung der Strömung vom Wassernetz zur Wasserstrahlpumpe (22), zum Rücksaugen des Wassers vom Behälter (29) dient.

13. Einrichtung nach Anspruch 9, dadurch gekennzeichnet, dass die Einlassvorrichtung (32, 34, 35) ein Filter (35) und ein Ventil (34) einschliesst.

14. Einrichtung nach Anspruch 9, dadurch gekennzeichnet, dass die Auslassvorrichtung (31, 33) ein Ventil (33) einschliesst.

15. Einrichtung nach Anspruch 9, dadurch gekennzeichnet, dass sie ein Gefäss (42) sowie ein Beimischventil (40) zur Zufuhr eines Desinfektions-oder Beschichtungsmittels aufweist.

16. Einrichtung nach Anspruch 9 zur Durchführung des Verfahrens nach Anspruch 12, dadurch gekennzeichnet, dass die Leitung (5, 8, 9, 10) eine Pumpe (47) zum Beimischen von Luft zum strömenden Spülmedium aufweist.

## Claims

1. Process for the scavenging, cleaning, disinfecting and inner coating of a pipe line, in particular a water pipe in a new building, by means of at least one liquid, whereby a pipe-scavenging device is connected between the medium source and the pipe, and the medium is allowed to flow through the pipe line in both directions in order to remove foreign materials, characterised in that the scavenging medium is sucked back through the line in one flow direction and in that an extremely turbulent flow is produced by adding air, by means of which the rest of the foreign materials are removed.

2. Device for carrying out the process of claim 1, which has, between the medium source (15) and a connection point (16), a device (14) that is connectable to the line (5, 8, 9, 10) for scavenging the line in both directions, characterised in that the device (14) has a suction pump (22) for sucking back the liquid and for producing a vacuum in the line (5, 8,9,10), and means (47) for adding airto the flowing scavenging liquid.

3. Process according to claim 1, characterised in that a second scavenging liquid is used for sucking back.

4. Process according to claim 1 or 3, characterised in that water is used as the scavenging liquid, which is drawn off from the open water system and is sucked back from one end of the line in the filtered state.

5. Process according to claim 4, characterised in that a water jet pump is used for sucking back.

6. Process according to one of claims 1, 3, 4 or 5, characterised in that the liquid is displaced into a circulating system through the distributor mains and a connecting pipe.

7. Process according to claim 6, characterised in that the connecting pipe is arranged between the outlet of the water jet pump and the end of the distributor mains.

8. Process according to claim 1, characterised in that a vacuum-relief valve is inserted into the flow path in such a way that there is a sudden vacuum relief in the line, so that a temporary counter movement in the flow and a strong turbulence is caused.

9. Apparatus according to claim 2, characterised in that the device (14) has a filter (17) and a three way valve (19) for letting through water as a scavenging medium to the lines (5, 8, 9, 10) and in that at the end of the line there is respectively an outlet device (31, 33) and an inlet device (32, 34, 35).

10. Apparatus according to claim 9, characterised in that the inlet device (32, 34, 35) and outlet device (31, 33) are arranged in a container (29) for receiving the water or the scavenging liquid.

11. Apparatus according to claim 9, characterised in that the outlet device (31, 33) and the inlet device (32, 34, 35) are arranged at the discharge of the pump (22), whereby circulation of the water or the scavenging liquid is caused.

12. Apparatus according to claim 9, characterised in that the pump is a water jet pump (22) which can be driven by means of the pressure of the water system, and in that the three way valve (19) is used for diverting the flow from the water system to the water jet pump (22), for sucking back the water from the container (29).

13. Apparatus according to claim 9, characterised in that the inlet device (32, 34, 35) includes a filter (35) and a valve (34).

14. Apparatus according to claim 9, characterised in thatthe outlet device (31, 33) includes a valve (33).

15. Apparatus according to claim 9, characterised in that it has a container (42) and an admixing valve (40) for supplying a disinfecting or coating agent.

16. Apparatus according to claim 9, for carrying outthe process of claim 12, characterised in that the line (5, 8,9, 10) has a pump (47) for adding airto the flowing scavenging medium.

## Revendications

1. Procédé pour le lavage, le nettoyage, la désinfection et le revêtement intérieur d'un tuyau, notamment un tuyau d'eau dans une nouvelle construction, à l'aide d'au moins un liquide, en branchant un dispositif de lavage de tuyau entre la source de liquide et le tuyau et en faisant passer le liquide dans le tuyau dans les deux directions pour enlever des matières étrangères, caractérisé en ce que l'agent de lavage est réaspiré dans le tuyau dans l'un des sens d'écoulement et en ce qu'un écoulement fortement turbulent est produit par injection d'air, au moyen duquel les matières étrangères résiduelles sont enlevées.

2. Installation pour la mise en pratique du procédé selon la revendication 1, qui comporte un dispositif (14) de lavage du tuyau dans les deux directions qui peut être branché entre la source d'agent de lavage (15) et une zone de jonction (16) avec le tuyau (5, 8, 9, 10), caractérisé en ce que le dispositif (14) comporte une pompe aspirante (22) servant à réaspirer le liquide et à produire une dépression dans le tuyau (5, 8, 9, 10) ainsi qu'un moyen (47) pour incorporer de l'air au liquide de lavage en écoulement.

3. Procédé selon la revendication 1, caractérisé en ce qu'on utilise un second liquide de lavage pour la réaspiration.

4. Procédé selon l'une des revendications 1 ou 3, caractérisé en ce qu'on utilise comme liquide de lavage de l'eau qui est soutirée du réseau d'eau public et qui est réaspirée à une extrémité du tuyau dans une condition filtrée.

5. Procédé selon la revendication 4, caractérisé en ce qu'on utilise pour la réaspiration une pompe à jet d'eau.

6. Procédé selon l'une des revendications 1, 3, 4 ou 5, caractérisé en ce que le liquide est mis en circulation dans les tuyaux de distribution et dans un tube de liaison.

7. Procédé selon la revendication 6, caractérisé en ce que le tube de liaison est disposé entre la sortie de la pompe à jet d'eau et l'extrémité du tuyau de distribution.

8. Procédé selon la revendication 1, caractérisé en ce qu'on branche une soupape de détente en dépression dans le trajet d'écoulement de manière qu'il se produise dans le tuyau une brusque détente en dépression de telle sorte qu'il s'établisse temporairement un mouvement de l'écoulement en sens contraire et une forte turbulence.

9. Installation selon la revendication 2, caractérisée en ce que le dispositif (14) comporte un filtre (17) ainsi qu'une vanne à trois voies (19) pour faire passer l'eau comme agent de lavage dans les tuyaux (5, 8, 9, 10) et en ce qu'il est prévu à l'extrémité du tuyau respectivement un dispositif de décharge (31, 33) et un dispositif d'admission (32, 34, 35).

10. Installation selon la revendication 9, caractérisée en ce que les dispositifs d'admission (32, 34, 35) et de décharge (31,33) sont placés dans un récipient (29) servant à recevoir l'eau ou le liquide de lavage.

11. Installation selon la revendication 9, caractérisée en ce que les dispositifs de décharge (31,33) et d'admission (32, 34, 35) sont placés à la sortie de la pompe (22), en établissant un circuit pour l'eau ou le liquide de lavage.

12. Installation selon la revendication 9, caractérisée en ce que la pompe est une pompe à jet d'eau (22) pouvant être actionnée au moyen de la pression du réseau d'eau et en ce que la vanne à trois voies (19) sert à dériver l'écoulement du réseau d'eau vers la pompe à jet d'eau (22) et à la réaspiration de l'eau à partir du récipient (29).

13. Installation selon la revendication 9, caractérisée en ce que le dispositif d'admission (32, 34, 35) comprend un filtre (35) et une vanne (34).

14. Installation selon la revendication 9, caractérisée en ce que le dispositif de décharge (31, 33) comprend une vanne (33).

15. Installation selon la revendication 9, caractérisée en ce qu'elle comprend une cuve (42) ainsi qu'une vanne d'injection (40) servant à introduire un agent de désinfection ou de revêtement.

16. Installation selon la revendication 9 pour la mise en oeuvre du procédé selon la revendication 12, caractérisée en ce que le tuyau (5, 8, 9, 10) comporte une pompe (47) pour mélanger de l'air à l'agent de lavage en écoulement.
